# EUROPÄISCHE PATENTSCHRIFT

(11) **EP 0 781 362 B1**
(45) Veröffentlichungstag und Bekanntmachung des Hinweises auf die Patenterteilung: **17.03.1999**
(21) Anmeldenummer: 95928408.4
(22) Anmeldetag: 04.08.1995
(51) Int. Cl.: E02D 17/08

(54) **GRABENVERBAUVORRICHTUNG**
TRENCH FALSEWORK SYSTEM
DISPOSITIF DE COFFRAGE DE FOSSES

(30) Priorität: 12.09.1994 DE 4432319; 10.12.1994 DE 9419834 U
(43) Veröffentlichungstag der Anmeldung: 02.07.1997
(73) Patentinhaber: Richter, Wolfgang, 52393 Hürtgenwald (DE)
(72) Erfinder: KRINGS, Josef, D-52525 Heinsberg (DE)
(74) Vertreter: von Creytz, Dietrich, Dipl.-Phys.
(86) Internationale Anmeldenummer: DE9501045
(87) Internationale Veröffentlichungsnummer: WO9608609

(56) Entgegenhaltungen:
- DE-A- 2 624 954
- US-A- 3 593 528
- US-A- 4 056 938

## Beschreibung

Die Erfindung betrifft eine Grabenverbauvorrichtung in Form einer Verbaubox gemäß dem Anspruch 1.

In der DE 20 57 263 C3 wird eine Vorrichtung zum Abstützen von Grabenwänden mit mindestens zwei aus übereinander angeordneten Wandabschnitten bestehenden Stützwänden beschrieben. Die Wände werden mit Hilfe von Querverstrebungen auf Abstand gehalten. Das unterste Stützwand-Paar (vereinfacht: "Grundbox") besitzt an der Unterkante eine in den Boden zu treibende Schneide, während die der Schneide gegenüberliegende Oberkante der Platte als Stumpfrand, z.B. als Vier-Kant-Holm, ausgebildet ist. Die etagenweise über der Grundbox von Platten im wesentlichen vertikal fluchtend anzuordnenden Aufstockboxen bestehend aus Plattenpaaren besitzen sowohl an der Oberkante als auch an der Unterkante ein stumpfes (gerade oder leicht gewölbtes) Abschlußprofil bzw. den vorgenannten Stumpfrand, also keine Schneide. Die Verbauplatten der Aufstockboxen unterscheiden sich von den Verbauplatten der Grundboxen im wesentlichen nur dadurch, daß eine Schneide vorhanden ist oder nicht. Die Schneide ermöglicht ein Eindrücken der Grundbox in den Boden. Die Aufstockbox benötigt diese Schneide nicht, da sie auf der Grundbox liegt, die das Erdreich schon auf Grabenbreite geschnitten hat.

Der wesentliche Nachteil bei der Verwendung spezieller Aufstockelemente bzw. -boxen besteht darin, daß sie nur zum Aufstocken, also nur bei relativ tiefen Gräben, verwendet werden. Die Grundbox wird dagegen immer benötigt. Die Aufstockbox ist jedoch nur in seltenen Fällen, dann aber wird für jede Grundbox wenigstens eine Aufstockbox gebraucht. Der Bauunternehmer muß daher, wenn er bereit sein will, Aufträge flexibel erfüllen zu können, annähernd ebenso viele Aufstockboxen wie Grundboxen in seinem Lager bereit halten, obwohl die Aufstockboxen bei normalen Grabentiefen gar nicht benötigt werden.

Die US-A-35 93 528 beschreibt eine Grabenverbauvorrichtung bestehend aus einer durch Spreize auf Abstand gehaltenen Grundbox von Verbauplatten, die an ihrer Oberkante einen gegenüber Stößen einer Baggerschaufel relativ stabilen Stumpfrand und an der Unterkante jeder Verbauplatte eine Schneide zum Eintreiben der Grundbox nach unten in den Boden besitzen, und einer Etage von auf der Grundbox fluchtend angeordneten Verbauplatten einer Aufstockbox, wobei die Verbauplatten der Aufstaubox ebenso wie die Verbauplatten der Grundbox ausgebildet und ausgerichtet sind.

Um im Bekannten gemäß obiger US-A-35 93 528 ein Abrutschen der Schneiden der oberen Box von den Stumpf rändern der unteren Box auszuschließen, werden an der Stoßlinie der aufeinanderstehenden Verbauplatten Dreieck-Tragbeine an die Schräge der Schneiden der jeweils oberen Verbauplatte angesetzt, bevorzugt angeschweißt. Die bekannten Dreieck-Tragbeine lassen den Schneidenrand der oben stehenden Verbauplatte wie einen Stumpfrand erscheinen. Die jeweiligen Platten stehen daher so aufeinander wie die Platten der Aufbaubox gemäß obiger DE 20 57 263 C3. Allerdings bilden die Schneiden eine Kante und damit einen Teil der Auflagefläche der oberen Box auf der unteren Box.

Aus der US-A-40 56 938 ist es bekannt, die jeweilige Aufstockbox über Kopf auf die Grundbox aufzusetzen. Die jeweils obere Verbauplatte liegt dann mit dem Stumpfrand auf dem Stumpfrand der unteren Verbauplatte. Dementsprechend sind die Schneiden der auf die Grundbox aufgesetzten Verbaubox nach oben gerichtet. Beim Einschlagen einer entsprechenden Doppelstockbox kann die nach oben gerichtete Schneide verletzt werden.

Der Erfindung liegt die Aufgabe zugrunde, eine Grabenverbauvorrichtung zu schaffen, die - auch wenn wegen der erforderlichen Grabentiefe die Höhe der Grundbox zum Verbauen des jeweiligen Grabens nicht ausreicht - ohne die nach Vorstehendem eher als unwirtschaftlich zu bezeichnenden, speziellen Aufstockbox auskommt, bei der also die Aufstockelemenete der Verbauplatten ebenso wie die Verbauplatten der Grundbox ausgebildet sind, wobei aber trotzdem ein Gegeneinander-Verschieben beim Eintreiben der Verbauplatten ausgeschlossen ist und wobei die Aufstockelemente - ohne Gefahr für die gegebenenfalls nach oben gerichteten Schneiden - Stumpfrand-an-Stumpfrand auf die jeweils untere Box gesetzt werden können.

Erfindungsgemäß besteht die Grabenverbauvorrichtung im wesentlichen nur aus Verbauplatten, die an einer Längskante eine zum Eintreiben in den Boden geeignete Schneide besitzen. Beim Aushub eines Grabens wird zunächst die Grundbox mit der Schneide nach unten in den Boden getrieben. Daraufhin wird auf die Grundbox eine Aufstockbox aufgesetzt. Die Aufstockbox kann alternativ mit der Schneide nach oben und mit der Schneide nach unten positioniert werden. In letzterem Fall sollen die Schneide der Aufstockbox und die Oberkante der Grundbox mit Hilfe einer Schutzschiene, also einem Kopplungselement, verbunden werden, das die Schneide schützt und ein Abrutschen der Schneide von der Oberkante der Grundbox ausschließt.

Wenn dagegen, wie im Rahmen der Erfindung bevorzugt wird, die Aufstockbox mit ihrer stumpfen Abschluß-Kante auf der ebenfalls stumpfen Abschluß-Kante der Verbauplatten der Grundbox aufliegt, genügen als Kopplungselement zwischen Grundbox und Aufbaubox verbolzte oder verschraubte, eventuelle einseitig verschweißte, Verbindungslaschen, die ein Abrutschen der Aufstockbox verhindern und die vor allem beim Rückbau, also beim Herausziehen der Boxen aus dem Boden (nach Fertigstellen des Grabens) von Bedeutung sind.

Nach der Erfindung wird in diesem Fall auf einer an der Oberkante mit einer Schneide abschließenden Anordnung übereinanderstehender Paare von Verbauplatten eine Schutzschiene aufgebracht, die im wesentlichen aus dem druckholmartigen Kantprofil bestehen soll, das ausgehend von einer seiner Flächen eine sich auf der Länge des Profils in den Profilkörper hineinerstreckende Ausnehmung besitzt, in welche die Schneide annähernd formschlüssig einzusetzen ist. Eine solche Schutzschiene ist für den Fall, daß eine Aufstockbox mit nach oben gerichteter Schneide positioniert wird, wichtig, weil die Box im allgemeinen mit Hilfe der zum Ausheben des Grabens vorgesehenen Baggerschaufel in den Boden gedrückt wird. Würde man mit der Baggerschaufel unmittelbar auf die Schneide einwirken, wäre ein Verbiegen der Schneide unvermeidbar. Es ist daher wichtig, bei einem nach oben mit einer Schneide abzuschließenden Verbau auf jeder Schneide eine Schutzschiene vorzusehen.

Die Schutzschiene soll sich vorzugsweise über die ganze Länge der jeweiligen Platte bzw. Schneide erstrecken. Es kann jedoch in einzelnen Fällen, z.B. aus Ersparnisgründen, zweckmäßig sein, eine kürzere Schutzschiene jeweils nur dort zu positionieren, wo die Baggerschaufel auf die Platte drückt oder gar schlägt.

Die nach der Erfindung vorgesehene Schutzschiene soll auf ihrer gesamten Länge eine Ausnehmung besitzen, in die die Schneide im wesentlichen formschlüssig einzusetzen ist. Im Prinzip bedeutet das, daß die Ausnehmung durchgehend wie die Mutter form des Schneidenendes einer Grundplatte ausgebildet werden kann. Die Mutterform soll sich gegebenenfalls über die gesamte Länge der Schutzschiene erstrecken. Allerdings kann der formschlüssig an die Schneide angepaßte Teil der Mutterform auf der Länge der Schiene Unterbrechungen besitzen, wenn die Unterbrechungen der Stabilität und feste Lage der Schiene auf der Schneide nicht beeinträchtigen. Wenn die Schneide, wie üblich, aus einer einseitigen Abschrägung, die bei Anwendung der Grabeninnenseite zuzuwenden ist, der jeweiligen Plattenkante besteht, genügt es für eine vollständige Ausnehmung, auf der der Schneide gegenüberliegenden Plattenaußenseite in stabilitätsmäßig ausreichenden Abständen einzelne Laschen der Schutzschiene über die Schneide übergreifen zu lassen.

Die Schutzschiene im engeren Sinne wird auf die Oberkanten der Verbauplatten einer Verbaubox aufgesetzt, wenn bei einer zwei- oder mehrstöckigen Verbaubox die Schneiden der obersten Aufstockbox nach oben stehen. Besonders in diesem Fall soll die der Ausnehmung, die die Schneide formschlüssig aufnehmen soll, gegenüberliegende Rückseite bzw. Oberseite des Kantprofils der Schutzschiene bevorzugt annähernd ebenso stumpf wie die gegenüberliegende Verbauplattenkante sein. Da in diesem Fall die Schutzschiene beim Eintreiben der Verbaubox in den Boden unmittelbar mit der Baggerschaufel bearbeitet wird, muß sie so stabil sein, daß sie selbst (und speziell nicht die darunter befindliche Schneide) durch die Baggerschaufel verbogen oder sonst beschädigt werden kann. Sie muß auch so fest auf der Schneidenkante liegen, daß sie, bevorzugt sogar ohne besondere Befestigungsmittel, nicht beim Drücken oder gar Schlagen mit der Baggerschaufel von der Schneide herunterfällt. Es ist in diesem Sinne günstig, die Schiene so zu formen, daß ihr Schwerpunkt möglichst tief, vorzugsweise unterhalb der Höhe der Kante der Schneide, liegt, wenn die Schutzschiene auf die Schneide gestülpt ist. Eine auf ihrer ganzen Länge die Schneide formschlüssig übergreifende Schiene kann in dem Amboßteil, auf das die Baggerschaufel unmittelbar auftrifft, relativ dünn gemacht werden, so daß die Stärke des Amboßteils klein gegen die Ausdehnung der Schiene in Richtung der angrenzenden Plattenebene ist. Dieses Verhältnis kann vorzugsweise im Bereich zwischen Werten von 1:5 bis 1:15 liegen.

Für den Fall, daß in einer Grabenverbauvorrichtung mit zwei oder mehr Etagen von Grund- und Aufstockboxen eine Schneide auf einen Stumpfrand oder zwei Schneiden aufeinander stoßen, wird gemäß weiterer Erfindung vorgesehen, als Schutzschiene bzw. Kopplungselement am Übergang aufeinander stehender Verbauplatten eine langgestreckte Klammer vorzusehen, die die Schneiden und gegebenenfalls den Stumpfrand formschlüssig umfaßt; vorzugsweise soll die Schutzschiene mittels einer (z.B. einteilig) zwischen den Stoßlinien liegenden Ausgleichsplatte eine unmittelbare gegenseitige Berührung aufeinanderstehender Verbauplatten ausschließen. Auch in diesem Fall können die formschlüssigen Teile der klammerartigen Schutzschiene Unterbrechungen besitzen. Ebenso wird auch hier bevorzugt eine sich über die ganze Länge der beiden Platten erstreckende Schutzschiene vorgesehen, obwohl es auch genügen kann, nur einzelne Teile mit einer oder mehreren Teil-Schutzschienen gegeneinander abzustützen.

Die als Klammern ausgebildeten Schutzschienen werden gemäß weiterer Erfindung nicht nur zum gegenseitigen Abstützen der Verbauplatten ausgebildet, sondern sie sollen bevorzugt auch Verbindungselemente umfassen, die es erlauben, beim Rückbau, die jeweils unten liegende Box zusammen mit einer darüberliegenden Box, durch Angreifen an der oberen Box, aus dem Graben herauszuziehen. Zu diesem Zweck sollen die die Schneiden bzw. Stumpfränder jeweils formschlüssig übergreifenden Schutzschienen bzw. -klammern, vorzugsweise mit Hilfe von durch die Schneiden bzw. Platten führenden Bohrungen, fest mit der jeweiligen Plattenkante bzw. Schneide verbunden werden.

Durch die Erfindung wird ein Baukastensystem geschaffen, das nur aus Grundplatten bzw. Grundboxen und Kopplungselementen (z.B. Schutzschienen) besteht. Die herkömmlich erforderlichen Aufstockplatten, die abgesehen von der Schneide praktisch identisch mit den Grundplatten sind, werden vollständig entbehrlich. Der Bauunternehmer braucht daher in seinem Lager nur die üblichen Grundplatten und für den Fall, daß ein Grundplattenpaar für eine Grabentiefe nicht ausreichen sollte, lediglich zusätzlich die Kopplungselemente. Ein entscheidender Vorteil der Erfindung besteht auch darin, daß bei einem Verbau mit einer Grundbox und einer einzigen Aufstockbox die letztere mit der Schneide nach oben anzuordnen ist und die Schneide mit Hilfe der formschlüssig auf der Schiene aufliegenden Schutzschiene perfekt gegen schädliche Wirkungen der Baggerschaufel zu sichern ist.

Anstelle einer Vielzahl bisher zu lagernder besonderer Aufstockboxen genügt es bei Anwendung der Erfindung im allgemeinen, für je zwei Grundboxenpaare ein Paar von Schutzschienen bereit zu halten. Wenn auf die beschriebene Anordnung mit Schutzschiene eine weitere Aufstockbox mit nach oben stehender Schneide aufgesetzt wird, reicht es für eine dreietagige Grabenverbauvorrichtung drei Paare von Grundboxen und zwei Paare von Schutzschienen auf Lager zu haben. Insbesondere um die Schutzschienen alternativ oder grundsätzlich auch zum Zwischenfügen zwischen zwei Etagen von Verbauelementen geeignet zu machen, ist es gemäß weiterer Erfindung vorteilhaft, die Schutzschiene mit Verbindungselementen zum festen Koppeln mit der oder den angrenzenden Platten sowie mit Führungselementen zum Verhindern eines gegenseitigen Verrutschens aufeinanderstehender Platten auszustatten.

Anhand der schematischen Darstellung von Ausführungsbeispielen werden Einzelheiten der Erfindung erläutert. Es zeigen:
- Fig. 1: eine Grabenverbauvorrichtung mit zwei übereinanderstehenden Etagen von Verbauboxen;
- Fig. 2: eine Seite einer Grabenverbauvorrichtung mit drei übereinanderstehenden Verbauplatten mit der Folge Stumpfrand-auf-Stumpfrand und Stumpfrand-auf-Schneide;
- Fig. 3: eine dreietagige Grabenverbauvorrichtung mit drei übereinanderstehenden Verbauplatten mit der Folge Schneide-auf-Stumpfrand und Stumpfrand-auf-Stumpfrand;
- Fig. 4: eine Seite einer dreietagigen Grabenverbauvorrichtung mit drei übereinanderstehenden Verbauplatten mit der Folge Stumpfrand-auf-Stumpfrand und Schneide-auf-Schneide;
- Fig. 5 bis 8: Beispiele einer gegenseitigen Kopplung von Stumpfrand-auf-Stumpfrand übereinander angeordneten Verbauplattten;
- Fig. 9 bis 11: Beispiele von gegenseitigen Verbindungen von Schneide-auf-Schneide angeordneten Verbauplatten;und
- Fig. 12: eine Doppelstock-Verbaubox mit symbolhaft unterschiedlich übereinander angeordneten und miteinander gekoppelten Verbauplatten.

Fig. 1 zeigt in einem Graben 1 des umgebenden Erdreichs 2 eine Grundbox 3 mit einer darüber stehenden Aufstockbox 4. Die beiden Boxen bestehen aus untereinander identischen Verbauplatten 5. Jede Verbauplatte 5 besitzt an einer Längskante eine Schneide 6 und an einer gegenüberliegenden Längskante einen beispielsweise als Vier-Kant-Druckholm ausgebildeten Stumpfrand 7. Die Verbauplatten jeder Box werden in üblicher Weise durch Spreize 8 auf Abstand gehalten (vgl. DE 42 09 675 C1). Auf den nach oben gerichteten Schneiden 6 der Aufstockbox 4 befindet sich je eine Schutzschiene 9, die im wesentlicben aus einem gegenüber dem Angriff der Baggerschaufel widerstandsfähigen Kantprofil 10 und einer sich auf der Länge des Profils von einer von dessen Flächen her in den Profilkörper hineinerstreckenden Ausnehmung 11 besteht, welche die Schneide 6 im wesentlichen formschlüssig umfaßt. Die Ausnehmung 11 ist demgemäß, wenn auch möglicherweise mit die Stabilität nicht gefährdenden Unterbrechungen, wie eine Mutterform der Schneide 6 anzusehen. Das Kantprofil 10, das gegebenenfalls unmittelbar mit der Baggerschaufel "bearbeitet" wird, kann wegen seiner entsprechend erforderlichen Stabilität auch als Amboßprofil bezeichnet werden.

Nach Fig. 2 kann im wesentlichen auf den Aufbau nach Fig. 1 eine zweite Aufstockbox 12 (entsprechend einer dritten Etage der Grabenverbauvorrichtung) ebenfalls mit nach oben stehender Schneide 6 aufgesetzt werden, wobei die nach oben stehende Schneide 6 wieder mit einer Schutzschiene 9 abzudecken ist.

Wenn nach Fig. 3 auf die jeweilige Verbauplatte 5 der Grundbox die erste Aufstockbox 4 nicht mit der Schneide 6 nach oben, sondern mit der Schneide 6 nach unten aufgesetzt wird, kann als Kopplungselement an der Verbindungslinie zwischen Grundbox 3 und Aufstockbox 5 im Prinzip eine "umgekehrte" Schutzschiene 9 verwendet werden, die die Auflagelinie zwischen den Schneide-auf-Stumpfrand positionierten Boxen 3 und 4 bildet. Die zweite Aufstockbox 12 nach Fig. 3 kann ebenso wie in Fig. 2, das heißt mit nach oben stehender Schneide 6 positioniert werden. Alternativ kann in Fig. 3 die zweite Aufstockbox 12 ebenso wie die erste Aufstockbox 4 ausgerichtet auf letztere aufgesetzt werden. Zwischen der ersten und zweiten Aufstockbox wird dann ebenfalls eine "umgekehrte" Schutzschiene 9 angeordnet.

Außer den beschriebenen gegenseitigen Positionierungen von Stumpfrand und Schneide ist auch noch gemäß Fig. 4 ein Aufeinanderstellen von zwei Verbauplatten 5 Schneide-auf-Schneide möglich. In diesem Fall kann an der Verbindungslinie der einander zugewandten Schneiden 6 im Prinzip ein Paar von "Rücken-an-Rücken" liegenden Schutzschienen 9 vorgesehen werden, so daß die Platten 5 der ersten Aufstockbox 4 und zweiten Aufstockbox 12 nach Fig. 4 letztlich mit der stumpfen Seite, das heißt mit der der Ausnehmung 11 gegenüberliegenden Fläche des Kanten-Profils 10 aufeinander ruhen; in der Praxis wird es bevorzugt, die Rücken-an-Rücken-Anordnung der Schutzschiene 9 einteilig oder von vornherein fest verbunden, insbesondere verschweißt, bereitzustellen.

Für eine einwandfreie Funktion der erfindungsgemäßen Grabenverbauvorrichtung genügt es nicht nur, die Schneiden gegen eine Verletzung durch die angreifende Baggerschaufel bzw. (hier auch die Stumpfränder) gegen ein Abrutschen von der Oberkante der nach unten fluchtenden Platte einer Verbaubox zu schützen, vielmehr muß auch dafür Sorge getragen werden, daß die ganze Grabenverbauvorrichtung durch Ziehen an der obersten Verbaubox beim Rückbau aus dem Graben herauszuheben ist. Dazu sollen die Verbauplatten auch in der Zugrichtung fest miteinander koppelbar sein. Einige Ausführungsbeispiele von Kopplungsmitteln für Stumpfrand-an-Stumpfrand aufeinanderstehenden Verbauplatten werden anhand der Fig. 5 bis 8 im Prinzip dargestellt.

Nach Fig. 5 werden die beiden mit dem Stumpfrand 7 aufeinanderliegenden Verbauplatten 5 mit Hilfe von an die jeweilige Platte 5 fest, z.B. durch Schweißen, angebrachten Laschen 13 und Verbindungsstücken 14 mit Hilfe lösbarer Bolzen 15 miteinander gekoppelt. Teil A von Fig. 5 zeigt einen Schnitt senkrecht zur Plattenebene, Teil B von Fig. 5 zeigt eine Ansicht der Kopplungsstelle mit auf der Verbauplatte aufgeschweißtem Laschenpaar 13 mit Bohrungen für das Verbindungsstück 14 und die Bolzen 15.

Fig. 6 zeigt eine Alternative zu Fig. 5, bei der die beiden Stumpfränder 7 mit Hilfe einer Lasche 16, vorzugsweise innerhalb einer Ausnehmung 17, und zwei Bolzen 18 lösbar miteinander verbunden werden.

Fig. 7 und 8 stellen Ausgestaltungen der Beispiele nach Fig. 5 und 6 dar. Nach Fig. 7 wird an dem Verbindungsstück 14 ein zusätzliches Profil 19, z.B. ein Doppel-T-schienenartiges Profil, bevorzugt durch Schweißen, angebracht; das Profil 19 kann abschnittsweise oder auf der ganzen Plattenlänge vorhanden sein. Es dient dazu, eine Gegeneinanderbewegung der mit den Stumpfrändern 7 aufeinanderliegenden Platten 5 nachhaltig auszuschließen.

Nach Fig. 8 wird die Lasche 16 von Fig. 6 mit einem durchlaufenden Profil 20, vorzugsweise durch Schweißen, verbunden. Außerdem kann zum zusätzlichen gegenseitigen Stabilisieren der aufeinanderstehenden Platten 5 eine Gegenlasche 21 vorteilhaft sein. Teil A von Fig. 8 zeigt eine Ansicht der Verbindungsstelle gesehen senkrecht auf die Plattenfläche, Teil B von Fig. 8 zeigt einen Schnitt senkrecht zur Plattenfläche. Nach Teil B von Fig. 8 ist der Stumpf rand 7 der Platte, der bevorzugt als Vier-Kant-Druckholm ausgebildet wird, im Bereich der Verbindungsstellen zu einem schmalen Steg 22 mit Bohrung für einen Bolzen 23 geformt.

In den Fig. 9 und 10 werden weitere Ausbildungen der Schutzschiene 9 dargestellt, die speziell für die Verbindung von Schneide-auf-Schneide positionierten Verbauplatten geformt sind. Die Schutzschiene 9 nach Fig. 9 besitzt Bohrungen 24 für Bolzen 25, welche durch in der jeweiligen Schneide 6 vorgesehene Schneidenbohrungen bzw. Schneidenaugen 26 zu setzen sind. Die Schutzschiene 9 nach Fig. 10 ist gegenüber derjenigen nach Fig. 9 dahingehend abgeändert, daß die Schneiden 6 nicht nur auf der Schrägseite der Schneide 6, sondern - zur besseren Stabilität - auch auf der als gerade Fortsetzung der Fläche der Platte 5 ausgebildeten Schneidenrückseite 28 im wesentlichen formschlüssig anliegen.

Nach Fig. 11 kann als Kopplungsmittel der beiden Schneiden 6 auch ein einziger Bolzen 29, der durch die beiden Schneidenaugen 26 gezogen ist, unmittelbar ausreichen. Auf der Länge der Schneiden 6 sollen dann mindestens zwei solche Bolzenverbindungen vorgesehen werden.

In Fig. 12 werden unter anderem weitere Ausführungsbeispiele von Plattenkopplungen bzw. Schutzschienen im Prinzip dargestellt. Die bei dem Grabenverbau nach Fig. 12 natürlich erforderlichen Spreizen zum Abstandhalten der übereinanderstehenden Etagen von Verbauplatten werden aus Gründen der besseren Übersicht im wesentlichen nicht gezeichnet.

Auf der linken Seite von Fig. 12 wird ein speziell für den Fall einer Anordnung Schneide-auf-Stumpf ausgebildete Schutzschiene 9 dargestellt. Diese umfaßt eine langgestreckten Klammer 35. Die eigentliche Schutzschiene 9 liegt auf der Schneide 6 der oberen Platte 5, während die Klammer 35 den Druckholm 36 bzw. Stumpf 7 der unteren Platte 5 im wesentlichen ebenfalls formschlüssig übergreift. Außerdem können (zum Herstellen einer zugfesten Verbindung) Bolzen 25 und 30 vorgesehen werden, die im oberen Bereich durch die Schneide 6 und im unteren Bereich durch die Platte 5 gehen. Auf der rechten Seite der unteren der übereinanderstehenden Platten von Fig. 12 wird eine Stumpfrand-an-Stumpfrand-Verbindung vorgesehen, die im wesentlichen dem Ausführungsbeispiel nach Fig. 5 entspricht. Die Verbindungslasche 14 wird dabei zwischen zwei Federschuhen 31, z.B. gemäß DE 43 41 626 C1, in denen die die beiden Plattenwände gegeneinander abstützenden Spreize 8 gelagert werden, vorgesehen.

In Fig. 12 werden auch Mittel im Prinzip dargestellt, mit deren Hilfe eine Grabenverbauvorrichtung mit zwei oder mehr Etagen von Verbauboxen aus einem fertiggestellten Graben herauszuziehen ist. Wenn, wie auf der rechten Seite von Fig. 12 dargestellt, die oberste Verbaubox 4 mit der Schneide 6 nach oben steht, kann der jeweilige Kranhaken 32 in ein in der Schneide vorgesehenes Schneidenauge 26 eingreifen. Wenn dagegen die Verbaubox oben mit der stumpfen Seite (wie bei der untersten Grundbox selbstverständlich) endet, kann der Kranhaken 32 in üblicher Weise in ein in der Platte vorgesehenes, z.B. einen Haltebolzen 37 aufweisendes Eingreifloch bzw. Flächenauge 33, in einen am Druckholm bzw. Stumpf angebrachten Ring 34 oder dergleichen eingreifen.

Eine Grabenverbauvorrichtung, bei der gegenüberliegende Verbauplatten durch Spreize auf Abstand gehalten werden und bei der die Verbauplatten der Grundbox auf der einen Längskante eine Schneide zum Eintreiben in den Erdboden besitzen, kann mit Hilfe der die Schneiden aufweisenden Verbauplatten auf doppelte oder mehrfache Höhe aufgestockt werden, wenn bei Verwendung der gleichen Verbauplatten für die Grundboxen und die Aufstockboxen an der Stoßlinie aufeinanderstehender Verbauplatten Schutzschienen vorgesehen werden, die ein Gegeneinander-Verschieben beim Eintreiben und beim Trennen beim Rückbau der Verbaubox ausschließen.

### Bezugszeichenliste

- 1 =: Graben
- 2 =: Erdreich
- 3 =: Grundbox
- 4 =: erste Aufstockbox
- 5 =: Verbauplatte
- 6 =: Schneide
- 7 =: Stumpf
- 8 =: Spreize
- 9 =: Schutzschiene
- 10 =: Kantprofil
- 11 =: Ausnehmung (10)
- 12 =: zweite Aufstockbox
- 13 =: Lasche
- 14 =: Verbindungsstück
- 15 =: Bolzen
- 16 =: Lasche
- 17 =: Ausnehmung (für 16)
- 18 =: Bolzen
- 19 =: Profil (14)
- 20 =: Schiene
- 21 =: Gegenlasche
- 22 =: Steg
- 23 =: Bolzen
- 24 =: Bohrung
- 25 =: Bolzen
- 26 =: Schneidenauge
- 27 =: schräge Seite (6)
- 28 =: Schneidenrückseite
- 29, 30 =: Bolzen
- 31 =: Federschuh
- 32 =: Kranhaken
- 33 =: Flächenauge
- 34 =: Ring
- 35 =: Klammer
- 36 =: Druckholm
- 37 =: Bolzen (in 33)

## Patentansprüche

1. Grabenverbauvorrichtung in Form einer Verbaubox bestehend aus
a) einer durch Spreize (8) auf Abstand gehaltenen Grundbox (3) von Verbauplatten (5), die an ihrer Oberkante einen gegenüber Stößen einer Baggerschaufel relativ stabilen Stumpfrand (7), insbesondere Vier-Kant-Druckholm (36), und an der Unterkante jeder Verbauplatte (5) eine Schneide (6) zum Eintreiben der Grundbox (3) nach unten in den Boden (2) besitzen,
b) sowie aus mindestens einer Etage von auf der Grundbox (3) fluchtend angeordneten Verbauplatten (5) einer Aufstockbox (4, 12),
c) wobei die Verbauplatten (5) der Aufstockbox (4, 12) ebenso wie die Verbauplatten (5) der Grundbox (3) ausgebildet sind, und aus mindestens einer auf die Schneide (6) einer auf einer Grundbox (3) stehenden Verbauplatte (5) aufgebrachten Schutzschiene (9), die im wesentlichen aus einem druckholmartigen Kantprofil (10) mit sich auf der Länge des Profils (10) von einer von dessen Flächen her in den Profilkörper hineinerstreckender, die Schneide (6) im wesentlichen formschlüssig aufnehmender Mutterform besteht.

2. Grabenverbauvorrichtung nach Anspruch 1,
**dadurch gekennzeichnet,**
daß an der Stoßlinie Schneide-auf-Stumpfrand aufeinander stehender Verbauplatten (5) mindestens eine Schutzschiene (9) mit Kopplungsmittel, wie Verschraubungen, vorgesehen ist, oder an der Stoßlinie Stumpfrand-an-Stumpfrand aufeinander stehender Verbauplatten Kopplungsmittel, wie Verschraubungen, vorgesehen sind, wobei die Kopplungsmittel ein Gegeneinander-Verschieben beim Eintreiben und gegebenenfalls beim Trennen im Zuge des Rückbaus der Verbauplatten (5) ausschließen.

3. Grabenverbauvorrichtung nach Anspruch 1 oder 2,
**dadurch gekennzeichnet,**
daß die auf der Grundbox (3) stehenden Verbauplatten (5) mit nach oben gerichteter Schneide (6) Stumpfrand-an-Stumpfrand (7) aufeinander positioniert und mit Hilfe von aufgeschweißten Laschen (13) und Verbindungsstücken (14) oder mit Hilfe von auf die Plattenfläche bzw. in einer Ausnehmung der Verbauplattte mit Hilfe von Bolzen (15, 18j befestigten Laschen (16) miteinander gekoppelt sind.

4. Grabenverbauvorrichtung nach Anspruch 3,
**dadurch gekennzeichnet,**
daß die Verbindungsstücke (14) bzw. die Laschen (16) mit zwischen die Stumpfränder (7) aufeinanderstehender Verbauplatten (5) zu schiebenden Schienen (19, 20) fest, insbesondere durch Schweißen, verbunden sind.

5. Grabenverbauvorrichtung nach mindestens einem der Ansprüche 1 bis 4,
**dadurch gekennzeichnet,**
daß auf einer an der Oberkante mit einer Schneide (6) abschließenden Anordnung übereinanderstehender Paare von Verbauplatten (5) eine Schutzschiene (9) aufgebracht ist, die im wesentlichen aus einem druckholmartigen Kantprofil (10) mit sich auf der Länge des Profils (10) von einer von dessen Flächen her in den Profilkörper hineinerstreckender, gegebenenfalls die Schneide (6) im wesentlichen formschlüssig aufnehmender Mutterform besteht.

6. Grabenverbauvorrichtung nach Anspruch 5,
**dadurch gekennzeichnet,**
daß die Ausnehmung (11) die Schneide (6) auf deren ganzer Länge, wenn auch gegebenenfalls mit die Stabilität nicht beeinträchtigenden Unterbrechungen, überdeckt.

7. Grabenverbauvorrichtung nach Anspruch 5 oder 6,
**dadurch gekennzeichnet,**
daß der Schwerpunkt der Schutzschiene (9) unterhalb der Oberkante der Schneide (6) liegt.

8. Grabenverbauvorrichtung nach mindestens einem der Ansprüche 5 bis 7,
**dadurch gekennzeichnet,**
daß die Stärke des über der Schneidenkante liegenden Amboßteils (10) der Schutzschiene (9) klein gegen die Gesamtabmessung der Schutzschiene (9) in derselben Richtung (parallel zur Ebene der Verbauplatte) ist.

9. Grabenverbauvorrichtung nach mindestens einem der Ansprüche 1 bis 8,
**dadurch gekennzeichnet,**
daß die auf der Grundbox (3) stehenden Verbauplatten (5) der Aufstockbox (4) mit der Schneide (6) unter Zwischenlage einer Schutzschiene (9) auf den als Stumpfrand (7) ausgebildeten Kanten der jeweils untersten Box (3j positioniert sind.

10. Grabenverbauvorrichtung nach mindestens einem der Ansprüche 1 bis 9,
**dadurch gekennzeichnet,**
daß einer auf der ersten Aufstockbox (4) in einer dritten Etage aufgesetzte zweie Aufstockbox (12) Schneide-auf-Schneide, Schneide-auf-Stumpfrand oder Stumpfrand-auf-Stumpfrand positioniert ist.

11. Grabenverbauvorrichtung nach mindestens einem der Ansprüche 1 bis 10,
**dadurch gekennzeichnet,**
daß als Schutzschiene (9) am Übergang aufeinanderstehender Verbauplatten (5) für den Fall, daß eine Schneide (6) auf einen Stumpfrand (7) stößt oder zwei Schneiden (6) der ersten und zweiten Aufstockboxen aufeinanderstoßen, eine Schutzschiene (9) mit angesetzter Klammer (35) vorgesehen ist, die gegebenenfalls auch den Stumpfrand (7) formschlüssig umfaßt und bevorzugt mittels eines einteilig dazwischenliegenden Ausgleichsstücks eine unmittelbare gegenseitige Berührung der aufeinanderstehenden Platten (5) ausschließt.

12. Grabenverbauvorrichtung nach Anspruch 11,
**dadurch gekennzeichnet,**
daß die gegebenenfalls wie eine beiderseits geöffnete Klammer ausgebildete Schutzschiene (9) im Prinzip aus zwei Rücken-an-Rücken aneinander angeformten einseitigen Schutzschienen besteht.

13. Grabenverbauvorrichtung nach mindestens einem der Ansprüche 1 bis 12,
**dadurch gekennzeichnet,**
daß die die Schneiden (6) bzw. Stumpfränder (7) jeweils formschlüssig übergreifenden Schutzschienen (9) unter Verwendung von durch die Schneiden (6) bzw. Verbauplatten (5) führenden Bohrungen (30) an der jeweiligen Plattenkante miteinander verbunden sind.

14. Grabenverbauvorrichtung nach mindestens einem der Ansprüche 1 bis 13,
**dadurch gekennzeichnet,**
daß die Schutzschienen (9) Verbindungselemente zum festen Koppeln mit der/den angrenzenden Verbauplatten (5) sowie Führungselemente zum Verhindern eines gegenseitigen Verrückens aufeinanderstehender Verbauplatten besitzen.

## Claims

1. Trench timbering device in the form of a timbering box comprising
a) a foundation box (3) of timbering shores (5) spaced apart by props (8), said timbering shores having on their upper edge a blunt edge (7), in particular a square compression beam (36) which is relatively stable in relation to impacts from an excavator bucket, and on the lower edge of each timbering shore (5) having a sharp edge (6) for driving the foundation box (3) downwards into the ground (2),
b) as well as at least one level of timbering shores (5) of a stacking box (4, 12) arranged flush on the foundation box (3),
c) wherein the timbering shores (5) of the stacking box (4, 12) are constructed in the same manner as the timbering shores (5) of the foundation box (3), and comprising at least one guard rail (9), which is attached onto the sharp edge (6) of a timbering shore (5) standing on a foundation box (3) and which essentially comprises a compression beam-like squared profile (10) with a nut-like form extending on the length of the profile (10) from one of its surfaces into the profile body and essentially positively receiving the sharp edge (6).

2. Trench timbering device according to Claim 1, characterised in that at least one guard rail (9) with coupling elements such as bolted joints is provided on the sharp edge on blunt edge abutment line of timbering shores (5) standing one on top of the other, or coupling elements such as bolted joints are provided on the blunt edge against sharp edge abutment line of timbering shores (5) standing one on top of the other, whereby the coupling elements exclude displacement of the members against one another when driven in and possibly when separated during retreat of the timbering shores (5).

3. Trench timbering device according to Claim 1 or 2, characterised in that the timbering shores (5) standing on the foundation box (3) are positioned one on top of the other blunt edge against blunt edge (7) with the sharp edge (6) directed upwards, and are coupled to one another by means of welded on butt straps (13) and connection pieces (14) or by means of butt straps (16) fastened to the shore surface or in a recess of the timbering shore by means of bolts (15, 18).

4. Trench timbering device according to Claim 3, characterised in that the connection pieces (14) or butt straps (16) are firmly connected to rails (19, 20) for displacing timbering shores (5) standing one on top of the other between the blunt edges (7).

5. Trench timbering device according to at least one of Claims 1 to 4, characterised in that a guard rail (9), which essentially comprises a compression beam-like squared profile (10) with a nut-like form extending on the length of the profile (10) from one of its surfaces into the profile body and essentially positively receiving the sharp edge (6), is attached onto pairs of timbering shores (5) standing one above the other of an arrangement terminating on the upper edge with a sharp edge (6).

6. Trench timbering device according to Claim 5, characterised in that the recess (11) covers the sharp edge (6) over its entire length, even possibly with interruptions which do not impair stability.

7. Trench timbering device according to Claim 5 or 6, characterised in that the centre of gravity of the guard rail (9) lies below the upper edge of the sharp edge (6).

8. Trench timbering device according to at least one of Claims 5 to 7, characterised in that the thickness of the anvil-like part (10) of the guard rail (9) located above the sharp edge is small in relation to the overall dimensions of the guard rail (9) in the same direction (parallel to the plane of the timbering shore).

9. Trench timbering device according to at least one of Claims 1 to 8, characterised in that the timbering shores (5) of the stacking box (4) with the sharp edge (6) standing on the foundation box (3) are positioned on the edges constructed as blunt edge (7) of the respective bottom box (3) with a guard rail (9) placed inbetween.

10. Trench timbering device according to at least one of Claims 1 to 9, characterised in that a second stacking box (12) placed on the first stacking box (4) forming a third level is positioned sharp edge on sharp edge, sharp edge on blunt edge, or blunt edge on blunt edge.

11. Trench timbering device according to at least one of Claims 1 to 10, characterised in that for the case where a sharp edge (6) abuts against a blunt edge (7) or two sharp edges (6) of the first and second stacking boxes abut against one another, a guard rail (9) with attached clamp (35) is provided as guard rail (9) at the transition area of abutting timbering shores (5), said guard rail with attached clamp also positively encompassing the blunt edge (7), if necessary, and preferably excluding direct mutual contact between the shores (5) standing one on top of the other by means of an equalising piece located in one piece between these.

12. Trench timbering device according to Claim 12, characterised in that the guard rail (9), which is possibly constructed as a clamp open on both sides, in principle comprises two guard rails moulded onto one another on one side back to back.

13. Trench timbering device according to at least one of Claims 1 to 12, characterised in that the guard rails (9) respectively positively engaging over the sharp edges (6) or the blunt edges (7) are connected to one another on the respective shore edge using holes (30) leading through the sharp edges (6) or timbering shores (5).

14. Trench timbering device according to at least one of Claims 1 to 13, characterised in that the guard rails (9) have connecting elements for fixed coupling to the adjoining timbering shore or shores (5) as well as guide elements for preventing timbering shores standing one on top of the other from shifting in relation to one another.

## Revendications

1. Dispositif de coffrage de fosses en forme de caisson de coffrage se composant de
a) un caisson de base (3) formé de plaques de coffrage (5) qui sont maintenues espacées par des étrésillons (8) et qui possèdent, à leur arête supérieure, un bord émoussé (7), en particulier un longeron quatre pans (36) stable sous l'effet de chocs d'une pelle à curer et, à l'arête inférieure de chaque plaque de coffrage (5), un taillant (6) pour enfoncer vers le bas le caisson de base (3) dans le sol (2),
b) ainsi qu'au moins un étage de plaques de coffrage (5) d'un caisson de rehaussement (4, 12) agencées en alignement sur le caisson de base (3),
c) les plaques de coffrage (5) du caisson de rehaussement (4, 12) étant de la même configuration que les plaques de coffrage (5) de la plaque de base (3) et d'au moins un rail de protection (9) qui est appliqué sur le taillant (6) d'une plaque de coffrage (5) dressée sur le caisson de base (3) et qui se compose essentiellement d'un profilé (10) à arêtes du type longeron de pression de forme femelle qui s'étend dans le corps profilé sur la longueur du profil (10) à partir de l'une des surfaces de celui-ci et reçoit sensiblement en engagement positif le taillant (6).

2. Dispositif de coffrage de fosses selon la revendication 1, caractérisé en ce que au moins un rail de protection (9) pourvu de moyens d'accouplement, par exemple des assemblages par boulons, est prévu à la ligne d'about taillant sur bord émoussé de plaques de coffrage superposées (5), ou des moyens d'accouplement, par exemple des assemblages par boulons, sont prévus à la ligne d'about bord émoussé sur bord émoussé de deux plaques de coffrage superposées, les moyens d'accouplement excluant un coulissement réciproque tandis que les plaques de coffrage (5) sont enfoncées, et éventuellement tandis qu'elles sont séparées au cours de leur démontage.

3. Dispositif de coffrage de fosses selon la revendication 1 ou 2, caractérisé en ce que les plaques de coffrage (5) dressées sur le caisson de base (3), à taillant (6) dirigé vers le haut, sont positionnées les unes sur les autres bord émoussé sur bord émoussé (7), et sont accouplées entre elles au moyen de pattes (13) et de pièces de liaison (14) qui sont soudées, ou au moyen de pattes (16) fixées au moyen de boulons (15, 18) sur la surface de plaque ou dans un évidement de la plaque de coffrage.

4. Dispositif de coffrage de fosses selon la revendication 3, caractérisé en ce que les pièces de liaison (14) ou les pattes (16) sont reliées de façon fixe, en particulier par soudure, avec des rails (19, 20) à glisser entre les bords émoussés (7) de plaques de coffrage superposées (5).

5. Dispositif de coffrage de fosses selon l'une au moins des revendications 1 à 4, caractérisé en ce que un rail de protection (9), se composant essentiellement d'un profilé (10) à arêtes du type longeron de pression de forme femelle qui s'étend dans le corps profilé sur la longueur du profil (10) à partir de l'une des surfaces de celui-ci et qui éventuellement reçoit sensiblement en engagement positif le taillant (6), est monté sur un agencement de paires superposées de plaques de coffrage (5) qui se termine à l'arête supérieure par un taillant (6).

6. Dispositif de coffrage de fosses selon la revendication 5, caractérisé en ce que l'évidement (11) recouvre le taillant (6) sur toute la longueur de celui-ci, en pouvant toutefois comporter éventuellement des interruptions, qui n'influencent pas de façon défavorable la stabilité.

7. Dispositif de coffrage de fosses selon la revendication 5 ou 6, caractérisé en ce que le centre de gravité du rail de protection (9) est situé au-dessous de l'arête supérieure du taillant (6).

8. Dispositif de coffrage de fosses selon l'une au moins des revendications 5 à 7, caractérisé en ce que l'épaisseur de la partie d'enclume (10) du rail de protection (9) située au-dessus de l'arête de taillant est petite par rapport à la dimension totale du rail de protection (9) dans la même direction (parallèlement au plan de la plaque de coffrage).

9. Dispositif de coffrage de fosses selon l'une des revendications 1 à 8, caractérisé en ce que les plaques de coffrage (5) du caisson de rehaussement (4), dressées sur le caisson de base (3), sont positionnées d'une manière telle que le taillant (6) soit disposé sur les arêtes, à configuration de bords émoussés (7), du caisson inférieur respectif (3), en intercalant un rail de protection (9).

10. Dispositif de coffrage de fosses selon l'une au moins des revendications 1 à 9, caractérisé en ce que l'un de deux caissons de rehaussement (12), disposé sur le premier caisson de rehaussement (4) en formant un troisième étage, est positionné taillant sur taillant, taillant sur bord émoussé ou bord émoussé sur bord émoussé.

11. Dispositif de coffrage de fosses selon l'une au moins des revendications 1 à 10, caractérisé en ce que dans le cas où un taillant (6) est en about sur un bord émoussé (7) ou dans le cas où deux taillants (6) du premier et du deuxième caissons de rehaussement sont en about, il est prévu comme rail de protection (9) à la transition entre deux plaques de coffrage superposées (5) un rail de protection (9) sur lequel est montée une bride de fixation (35) qui entoure éventuellement aussi en engagement positif le bord émoussé (7) et exclut un contact réciproque immédiat des plaques superposées (5), de préférence au moyen d'une pièce de compensation qui est intercalée d'un seul tenant.

12. Dispositif de coffrage de fosses selon la revendication 11, caractérisé en ce que le rail de protection (9) à configuration éventuelle de bride de fixation ouverte sur les deux côtés se compose en principe de deux rails de protection unilatéraux, assemblés dos-à-dos entre eux.

13. Dispositif de coffrage de fosses selon l'une au moins des revendications 1 à 12, caractérisé en ce que les rails de protection (9) qui enserrent respectivement en engagement positif les taillants (6) ou les bords émoussés (7) sont assemblés entre eux, à l'arête respective de plaque, en utilisant des alésages (30) qui traversent les taillants (6) ou les plaques de coffrage (5).

14. Dispositif de coffrage de fosses selon l'une au moins des revendications 1 à 13, caractérisé en ce que les rails de protection (9) possèdent des éléments de fixation pour les accoupler de façon fixe à la plaque ou aux plaques de coffrage adjacentes (5) ainsi que des éléments de guidage pour empêcher un déplacement réciproque de plaques de coffrage superposées.
